# EUROPÄISCHE PATENTSCHRIFT

(11) **EP 1 786 714 B1**
(45) Veröffentlichungstag und Bekanntmachung des Hinweises auf die Patenterteilung: **28.05.2008**
(21) Anmeldenummer: 05783021.8
(22) Anmeldetag: 23.08.2005
(51) Int. Cl.: B65H 51/22

(54) **LIEFERGERÄT**
SUPPLY DEVICE
DISPOSITIF D'ALIMENTATION

(30) Priorität: 06.09.2004 DE 102004043024
(43) Veröffentlichungstag der Anmeldung: 23.05.2007
(73) Patentinhaber: IRO AB, 523 22 Ulricehamn (SE)
(72) Erfinder: FRENDIN, Jonas, S-51692 Aspered (SE)
(74) Vertreter: Grünecker, Kinkeldey, Stockmair & Schwanhäusser Anwaltssozietät
(86) Internationale Anmeldenummer: PCT/EP2005/009103
(87) Internationale Veröffentlichungsnummer: WO 2006/027103

(56) Entgegenhaltungen:
- EP-A- 0 568 762
- DE-A1- 3 734 284
- US-A- 3 791 599
- US-A- 3 918 036
- US-A- 3 952 554
- US-A- 4 137 731
- US-A- 5 181 666

## Beschreibung

Die Erfindung betrifft ein Liefergerät der im Oberbegriff des Patentanspruchs 1 angegebenen Art.

Dabei handelt es sich bevorzugt um ein Liefergerät für Strickmaschinen, obwohl das erfindungsgemäße Konzept auch bei Liefergeräten für Webmaschinen oder andere Textilmaschinen benutzt werden kann.

Liefergeräte gemäß dem Oberbegriff des Anspruchs 1 sind z.B. aus der DE 3734284 und US 4,137,731 bekannt.

An einer Strickmaschine werden an einer Halterung sehr viele Liefergeräte meist eng beieinander liegend mit den Montiervorrichtungen montiert. Falls an einem Liefergerät eine Störung auftritt, wird über die Steuerung des Liefergeräts die Warnlichtquelle aktiviert, um dem Bedienungspersonal die Störung zu melden. Beim oder nach dem Beheben der Störung wird mittels des Schalters die Warn-Lichtquelle wieder ausgeschaltet bzw. die Steuerung des Liefergeräts zurückgesetzt. Bei in der Praxis bekannten Liefergeräten sind die Abdeckung und der Schalter häufig so platziert, dass die Abdeckung speziell bei dichter Anordnung der Liefergeräte schwer einsehbar und/oder der Schalter umständlich zu betätigen ist.

Der Erfindung liegt die Aufgabe zugrunde, ein Liefergerät der eingangs genannten Art zu schaffen, das sich durch gesteigerten Bedienkomfort auszeichnet.

Die gestellte Aufgabe wird mit den Merkmalen des Anspruchs 1 gelöst.

Die Platzierung des Schalters im Frontteil und an der der Montiervorrichtung abgewandten Seite des Abzugsachse führt zu mehreren, den Bedienkomfort steigernden Vorteilen. In dieser Position ist nämlich der Schalter, speziell bei dichter Anordnung vieler Liefergeräte, sehr gut zugänglich, d.h. für den Bediener ergonomisch genau dort positioniert, wo dieser beim Beheben der Störung meist ohnedies einzugreifen hat. Der Schalter ist darüber hinaus auch aus verschiedenen Blickrichtungen gut zu sehen, da er weder vom Faden noch von anderen peripheren Zubehörvorrichtungen dieses oder anderer Liefergeräte verdeckt wird. Denn gerade diese Stelle ist bei montiertem Liefergerät fast am besten exponiert und bietet sich dem suchenden Blick oder der Hand des Bedieners direkt an.

Diese bei montiertem Liefergerät so exponierte Lage dieses Bereichs des Frontteils wird zweckmäßig auch dazu genutzt, die Abdeckung dort anzubringen, so dass der suchende Blick des Bedieners sofort selbst bei extrem dichter Anordnung der Liefergeräte die bei einer Störung beleuchtete Abdeckung sieht und weiß, dass die Störung hier aufgetreten ist. Durch diese Platzierung des Schalters und/oder der Abdeckung wird bei der Störungssuche und Störungsbehebung Zeit eingespart, was der Produktionsrate zugute kommt.

Die Abdeckung umfasst zweckmäßig auch gleich die Abzugsöse, so dass die beleuchtete Abdeckung eine relativ große und auffällig beleuchtete Fläche darbieten kann.

Der Abdeckung wird ferner zweckmäßig die Zusatzaufgabe zugewiesen, die Abzugsöse zu haltern. Dies hat montagetechnische Vorteile.

Aus montagetechnischen Gründen ist es ferner vorteilhaft, wenn der Schalter, vorzugsweise zumindest wenigstens ein Betätigungsglied des Schalters, und die Abdeckung ineinander integriert sind.

Der Betätigungsteil kann ein Druckknopf sein, der sich bequem bedienen lässt.

Der Druckknopf ist geschützt und geführt angeordnet, wenn der in einem zur Abzugssachse zumindest im Wesentlichen senkrechten Schacht der Abdeckung angeordnet ist.

Damit der Druckknopf möglichst optimal positioniert und exponiert dargeboten ist, sollte sich der Schacht bezüglich der Abzugsachse in eine dem freien Ende des Gehäuseauslegers entgegengesetzte Richtung am Frontteil erstrecken, beispielsweise in etwa parallel zur Hauptebene des Frontteils.

Üblicherweise haben solche Liefergeräte einen Hauptschalter, der getrennt von dem Schalter zum Rücksetzen der Warn-Lichtquelle irgendwo am Gehäuse positioniert ist. Erfindungsgemäß wird jedoch zweckmäßig dem ergonomisch günstig angeordneten Schalter im Frontteil die Zusatzaufgabe des Hauptschalters zugewiesen. Beispielsweise wird bei kurzzeitigem Betätigen des Schalters die Wam-Lichtquelle zurückgesetzt (und die zugehörige Steuerung) und wird bei längerem Betätigen des Schalters die Hauptschaltfunktion aktiviert.

Alternativ kann der Schalter, dem beide Aufgaben zugewiesen sind, einen Rücksetzschalterteil und einen Hauptschalterteil aufweisen, die separat betätigbar sind, jedoch beide im Hinblick auf den Bedienkomfort optimal platziert sind.

Der Schalter hat zweckmäßig ein eigenes Beleuchtungsfeld, das seinen Schaltzustand signalisiert.

Das Beleuchtungsfeld des Schalters sollte sich, um aus verschiedenen Blickrichtungen einsehbar zu sein, über mindestens zwei zueinander im Winkel verlaufende Flächen des Schalters oder des Druckknopfes erstrecken.

Damit auch die beleuchtete Abdeckung aus unterschiedlichsten Blickrichtungen sofort zu erkennen ist, ist es zweckmäßig, wenn die Abdeckung eine Haube ist, die eine zur Frontseite des Frontteils zumindest im Wesentlichen parallele Primärleuchtseite und mehrere gegenüber der Primärleuchtseite abgewinkelt orientierte Sekundärleuchtseiten aufweist. In Kombination mit der optimalen Positionierung der Abdeckung am Frontteil sind die unterschiedlich orientierten Primär- und Sekundärleuchtseiten aus unterschiedlichsten Blickrichtungen sofort zu entdecken.

Zweckmäßig ist eine aus der Primärleuchtseite kegelförmig vorspringende Sekundärleuchtseite an der Halterung für die Abzugsöse angeordnet. Dies gibt auch ein optisch ansprechendes Beleuchtungsbild mit der dunkleren, kreisrunden Abzugsöse in der Beleuchtungsabdeckung.

Bei einer zweckmäßigen Ausführungsform ist am Frontteil ein struktureller Bauteil abnehmbar angebracht, hinter dem sich beispielsweise Steuerungskomponenten oder mechanische Bauteile verbergen. Der Bauteil hat die zusätzliche Funktion, auch die Abdeckung festzulegen. Dies bietet Vorteile für Wartungs- und Montagearbeiten.

Die jeweilige Lichtquelle ist zweckmäßigerweise eine LED. Die LED kann charakteristisch eingefärbt sein, um beispielsweise die Abdeckung orange oder rot zu beleuchten. Die LED für den Schalter kann hingegen eine andere Alarmfarbe haben, z.B. grün. Die jeweilige LED wird entweder blinkend oder permanent aktiviert, um beispielsweise dadurch die Wichtigkeit der Störung oder sogar unterschiedliche Störungsarten allein durch die Beleuchtungsweise optisch darzustellen.

Eine Ausführungsform des Erfindungsgegenstandes wird anhand der Zeichnung erläutert.
- Fig. 1: ist eine Perspektivansicht eines Liefergerätes, für Fadenmaterial.

Das in Fig. 1 gezeigte Liefergerät F hat ein Gehäuse 1, an dem eine Aufwickelscheibe 2 mit einer Aufwickelöse 3 drehbar und durch einen nicht gezeigten Motor antreibbar gelagert ist. Die Aufwickelscheibe 2 umfasst einen generell trommelförmigen Speicherkörper 4 zum Zwischenspeichern von Fadenwindungen. Am Gehäuse ist eine Montiervorrichtung 5 angeordnet, mit der das Liefergerät F an einem Halteprofil beispielsweise festklemmbar ist. Ferner ist am Gehäuse 1 ein Gehäuseausleger 6 vorgesehen, der sich annähernd parallel und im Abstand neben dem Speicherkörper 4 erstreckt. An dem Gehäuseausleger 5 ist bei dieser Ausführungsform ein Halter 7 für ein Fadenkontrollelement angeordnet und verschiebbar geführt, der sich durch eine Verstellvorrichtung 8 fein verstellen und/oder durch eine Schnellverstellvorrichtung 9 grob verstellen lässt. Die Verstellvorrichtungen 8, 9 sind am freien Ende des Gehäuseauslegers 6 zugänglich angeordnet. Ferner ist am freien Ende des Gehäuseauslegers 6 ein Frontteil 10 befestigt, der sich zumindest annähernd senkrecht zum Gehäuseausleger 6 und in axialem Abstand vor dem Frontende des Speicherkörpers 4 quer über den Speicherkörper 4 hinweg erstreckt und in der gezeigten Ausführungsform mit einem hier gerundeten freien Ende 20 ausläuft.

In der dem Speicherkörper 4 abgewandten Frontseite des Frontteils 10 ist ein struktureller Bauteil 11 abnehmbar festgelegt (Schraublöcher 12), hinter dem steuerungs- und/oder mechanische Komponenten beispielsweise zu Wartungs- oder Einstellarbeiten verborgen sind. Im Frontteil 10 ist ferner eine Abzugsöse 13 platziert, die eine Abzugsachse Y für den Faden vom Speicherkörper 4 definiert. Die Abzugsachse Y ist beispielsweise koaxial mit der Achse des Speicherkörpers 4 und der Drehachse der Aufwickelscheibe 2.

Im Frontteil 10 ist ferner eine lichtdurchlässige (transparente oder opaque) Abdeckung 14 angebracht, hinter der wenigstens eine Wam-Lichtquelle Q (z.B. eine oder mehrere eingefärbte oder nicht eingefärbte LEDs) platziert und mit einer elektronischen Steuerung verbunden ist. Die Abdeckung 14 ist in dem Bereich der Frontseite des Frontteils 10 angeordnet, der sich auf der der Montiervorrichtung 5 abgewandten Seite der Abzugsachse Y in Richtung zum freien Ende 20 erstreckt. Die Abdeckung 14 umfasst bei der gezeigten Ausführungsform sogar die Abzugsöse 13 und hat eine im Wesentlichen zur Frontseite des Frontteils 10 parallele Primärleuchtseite und mehrere dazu im Winkel verlaufende Sekundärleuchtseiten. Solche Sekundärleuchtseiten greifen beispielsweise um die Seitenränder der Frontseite des Frontteils 10 herum. Um die Abzugsöse 13 ist beispielsweise eine kegelförmig vorspringende Sekundärleuchtseite 17 ausgebildet. Im übrigen wird die Abdeckung 14 auch zum Positionieren der Abzugsöse 13 verwendet, die beispielsweise in den die kegelige Sekundärleuchtseite 17 definierenden Teil der Abdeckung 14 eingeklebt sein kann.

Ferner ist an der der Montiervorrichtung 5 abgewandten Seite der Abzugsachse Y am Frontteil 10 ein Schalter 15 vorgesehen. Der Schalter 15 weist bei dieser Ausführungsform einen Druckknopf 18 als Betätigungsglied und ein z.B. in den Druckknopf 18 integriertes Leuchtfeld 16 auf, das sich beispielsweise über zueinander im Winkel verlaufende Flächen des Druckknopfes 18 erstreckt und durch eine nicht näher hervorgehobene Lichtquelle, hier beispielsweise ebenfalls eine (eingefärbte oder nicht eingefärbte LED, beleuchten lässt. Der Schalter 15 bzw. der Druckknopf 18 ist in die Abdeckung 14 integriert und beispielsweise in einem Schacht 19 der Abdeckung 14 verschiebbar geführt. Der Schalter 15 könnte aber auch von der Abdeckung 14 getrennt im Frontteil angebracht sein. Ferner könnte der Druckknopf 18 aus zwei relativ zueinander separat betätigbaren Druckknopfteilen bestehen. Bei der gezeigten Ausführungsform hat der Schalter 15 die Funktion eines Rücksetzschalters für die Warn-Lichtquelle Q, aber auch die Funktion eines Hauptschalters für das Liefergerät F.

Der Schalter 15 an der der Montiervorrichtung 5 abgewandten Seite der Abzugsachse Y ist ganz nahe beim freien Ende 20 des Frontteils 20 platziert. Beispielsweise lässt sich der Druckknopf 18 in einer Richtung eindrücken, die im Wesentlichen parallel zur Frontseite des Frontteils 10 ist und annähernd in der Richtung verläuft, die durch den Stellknopf des Mechanismus 8 und die Abzugsöse 13 definiert wird. Bei einer nicht gezeigten Alternative könnte sich der Druckknopf 18 auch in einer Richtung betätigen lassen, die parallel zu Abzugsachse Y orientiert ist.

Bei der gezeigten Ausführungsform ist die Abdeckung 14 mit der Abzugsöse 13 und dem Druckknopf 18 des Schalters eine strukturelle Baueinheit, die sich bei abgenommenem Bauteil 11 an geeigneten Aufnahmen, z.B. einer Steuerplatine vorpositionieren und dann durch Anbringung des Bauteils 11 endgültig festlegen lässt. Das Leuchtfeld 16 des Schalters 14 ist beispielsweise grün, um eine deutlich Unterscheidung zum orangen Licht der Abdeckung 14 zu erzielen. Für die Hauptschalterfunktion wird der Druckknopf 18 beispielsweise länger als zwei Sekunden gedrückt gehalten, während für die Rücksetzfunktion der Druckknopf 18 nur einmal kurz eingedrückt zu werden braucht. Die Abdeckung 14 ist zweckmäßig ein Kunststoffformteil mit kratzfester Oberfläche und guten Lichtverteileigenschaften. Der Druckknopf 18 ist gut greifbar zwischen dem freien Ende 20 und einer Stufe der Abdeckung 14 positioniert, zweckmäßig so, dass eine Kontur etwas gegenüber der Kontur des freien Endes 20 zurücktritt.

Bei einer alternative Ausführungsform könnte die Abdeckung 14 auch ohne die Abzugsöse 13 zu umfassen, eine Begrenzungslinie haben, die in etwa auf der Höhe der Abzugsachse Y verläuft. Ferner braucht die Abzugsöse 13 nicht notwendigerweise in die Abdeckung 14 eingegliedert zu sein.

## Patentansprüche

1. Liefergerät (F) für Fadenmaterial, mit einem eine Montiervorrichtung (5) aufweisenden Gehäuse (1), einem annähernd trommelförmigen Speicherkörper (4), einem im Abstand entlang des Speicherkörpers verlaufenden Gehäuseausleger (6), einem sich am freien Ende des Gehäuseauslegers mit axialem Abstand vor das Frontende des Speicherkörpers erstreckenden, vom Gehäuseausleger (6) auskragenden Frontteil (10), einer im Frontteil (10) platzierten, eine Abzugsachse (Y) definierenden Abzugsöse (13), einer lichtdurchlässigen Abdeckung (14), hinter der wenigstens eine Warn-Lichtquelle (Q) vorgesehen ist, und einem zumindest mit der Lichtquelle verbundenen, von außen am Liefergerät zugänglich platzierten Schalter (15), **dadurch gekennzeichnet, dass** der Schalter (15) im Frontteil (19) an der der Montiervorrichtung (5) abgewandten Seite der Abzugsachse (Y) platziert ist.

2. Liefergerät nach Anspruch 1, **dadurch gekennzeichnet, dass** die Abdeckung (14) am Frontteil (10) dem Speicherkörper (4) abgewandt und zumindest an der der Montiervorrichtung (5) abgewandten Seite der Abzugsachse (Y) angebracht ist.

3. Liefergerät nach Anspruch 2, **dadurch gekennzeichnet, dass** die Abdeckung (14) auch die Abzugsöse (13) umgreift.

4. Liefergerät nach Anspruch 3, **dadurch gekennzeichnet, dass** die Abdeckung (14) eine Halterung für die Abzugsöse (13) aufweist oder bildet.

5. Liefergerät nach Anspruch 1, **dadurch gekennzeichnet, dass** der Schalter (15), vorzugsweise zumindest wenigstens ein Betätigungsglied (18) des Schalters (15), in die Abdeckung (14) integriert ist.

6. Liefergerät nach Anspruch 5, **dadurch gekennzeichnet, dass** das Betätigungsglied (18) ein Druckknopf ist.

7. Liefergerät nach Anspruch 6, **dadurch gekennzeichnet, dass** der Druckknopf (18) in einem zumindest in etwa zur Abzugsachse (Y) senkrechten Schacht (19) der Abdeckung (14) angeordnet ist.

8. Liefergerät nach Anspruch 7, **dadurch gekennzeichnet, dass** sich der Schacht (19) bezüglich der Abzugsachse (Y) in eine dem freien Ende des Gehäuseauslegers (6) entgegengesetzte Richtung erstreckt.

9. Liefergerät nach Anspruch 6, **dadurch gekennzeichnet, dass** der Druckknopf (18) im freien Ende (20) des Frontteils (10) angeordnet ist, und dass die Kontur des Druckknopfs (18) gegenüber der Kontur des freien Endes (20) geringfügig zurückgesetzt ist.

10. Liefergerät nach Anspruch 1, **dadurch gekennzeichnet, dass** der Schalter (15) gleichzeitig ein Rücksetzschalter für die Lichtquelle (Q) und ein Hauptschalter des Liefergeräts ist.

11. Liefergerät nach Anspruch 1, **dadurch gekennzeichnet, dass** der Schalter (15) einen Rücksetzschalter-Teil und einen Hauptschalter-Teil aufweist, die separat betätigbar sind.

12. Liefergerät nach Anspruch 1, **dadurch gekennzeichnet, dass** der Schalter (15) ein Beleuchtungsfeld (16) aufweist.

13. Liefergerät nach Anspruch 12, **dadurch gekennzeichnet, dass** sich das Beleuchtungsfeld (16) des Schalters (15) über zwei zueinander unter eine Winkel verlaufende Flächen des Schalters erstreckt.

14. Liefergerät nach Anspruch 2, **dadurch gekennzeichnet, dass** die Abdeckung (14) eine Haube ist, die eine zur Frontseite des Frontteils (10) zumindest im Wesentlichen parallele Primärleuchtseite und mehrere, gegenüber der Primärteuchtseite abgewinkelt orientierte Sekundärleuchtzeiten aufweist.

15. Liefergerät nach Anspruch 14, **dadurch gekennzeichnet, dass** eine kegelförmig aus der Primärleuchtseite vorspringende Sekundärleuchtseite (17) zur Halterung der Abzugsöse (13) gehört.

16. Liefergerät nach Anspruch 2, **dadurch gekennzeichnet, dass** am Frontteil (10) ein struktureller Bauteil (11) abnehmbar angebracht ist, und dass die Abdeckung (14) durch den Bauteil (11) lagegesichert ist.

17. Liefergerät nach Anspruch 1, **dadurch gekennzeichnet, dass** die jeweilige Lichtquelle (Q) eine, vorzugsweise eingefärbte, LED, und, vorzugsweise, entweder blinkend oder permanent aktivierbar ist.

## Claims

1. Feeding device (F) for yarn material, comprising a housing (1) including a mounting device (5), a substantially drum-shaped storage body (4), a housing bracket (6) extending with distance along the storage body, a front part (10) cantilevering from the housing bracket (6) at a free end (20) of the housing bracket, the front part (10) being situated with axial distance in front of the front end of the storage body, a withdrawal eyelet (13) placed in the front part (10) defining a withdrawal axis (Y), a light permeable cover (14), behind which at least one warning light source (Q) is provided, and a switch (15), connected with the light source and being placed such that it is accessible from the exterior at the feeding device (F), **characterised in that** the switch (15) is placed in the front part (10) at the side of the withdrawal axis (Y) which is remote from the mounting device (5).

2. Feeding device according to claim 1, **characterised in that** the cover (14) is secured at the front part (10) remote from the storage body (4) and at least at the side of the withdrawal axis (Y) which is remote from the mounting device (5).

3. Feeding device according to claim 2, **characterised in that** the cover (14) also surrounds the withdrawal eyelet (13).

4. Feeding device according to claim 3, **characterised in that** the cover (14) comprises or forms a holding device for the withdrawal eyelet (13).

5. Feeding device according to claim 1, **characterised in that** the switch (15), preferably, at least one actuation member (18) of the switch (15), is integrated into the cover (14).

6. Feeding device according to claim 5, **characterised in that** the actuation member (18) is a push button.

7. Feeding device according to claim 6, **characterised in that** the push button (18) is provided in a shaft (19) of the cover (14), which shaft (19) extends at least substantially perpendicular to the withdrawal axis (Y).

8. Feeding device according to claim 7, **characterised in that** the shaft (18) extends in relation to the withdrawal axis (Y) in a direction which is opposite to the free end of the housing bracket (6).

9. Feeding device according to claim 6, **characterised in that** the push button (18) is provided in the free end (20) of the front part (10), and that the contour of the push button (18) is somewhat set back in relation to the contour of the free end (20).

10. Feeding device according to claim 1, **characterised in that** the switch (15) at the same time is a reset switch for the light source (Q) and a main switch of the feeding device.

11. Feeding device according to claim 1, **characterised in that** the switch (15) comprises a reset switch part and a main switch part, which parts can be actuated separately.

12. Feeding device according to claim 1, **characterised in that** the switch (15) comprises an illumination field (16).

13. Feeding device according to claim 12, **characterised in that** the illumination field (16) of the switch (15) extends over two surfaces of the switch which run at an angle in relation to each other.

14. Feeding device according to claim 2, **characterised in that** the cover (14) is a hood comprising a primary illumination side extending at least substantially parallel to the front side of the front part (10) and several secondary illumination sides which are oriented at angles in relation to the primary illumination side.

15. Feeding device according to claim 14, **characterised in that** the secondary illumination side (17) which is protruding with a cone-shape from the primary illumination side belongs to the holding system of the withdrawal eyelet (13).

16. Feeding device according to claim 2, **characterised in that** a structural component (119 is detachably secured at the front part (10), and that the cover (14) is secured in place by the component (11).

17. Feeding device according to claim 1, **characterised in that** the respective light source (Q) is a LED, which, preferably, is coloured, and that the light source can be activated, preferably, either permanently or blinking.

## Revendications

1. Dispositif d'alimentation (F) pour matériau en forme de fil, comprenant un boîtier (1) qui est pourvu d'un dispositif de montage (5), un corps de stockage (4) à peu près en forme de tambour, un bras de boîtier (6) qui s'étend le long du corps (4), à une certaine distance de celui-ci, un élément avant (10) qui dépasse du bras de boîtier (6) et qui s'étend à l'extrémité libre de celui-ci, à une certaine distance axiale devant l'extrémité frontale du corps de stockage, un oeillet de dévidage (13) qui est placé dans l'élément avant (10) et qui définit un axe de dévidage (Y), un recouvrement translucide (14) derrière lequel est prévue au moins une source lumineuse d'avertissement (Q), et un commutateur (15) qui est relié au moins à la source lumineuse et qui est placé sur le dispositif d'alimentation de manière à être accessible de l'extérieur,
**caractérisé en ce que** le commutateur (15) est placé dans l'élément avant sur le côté de l'axe de dévidage (Y) opposé au dispositif de montage (5).

2. Dispositif d'alimentation selon la revendication 1, **caractérisé en ce que** le recouvrement (14) est prévu sur l'élément avant (10) à l'opposé du corps de stockage (4) et est installé au moins sur le côté de l'axe de dévidage (Y) opposé au dispositif de montage (5).

3. Dispositif d'alimentation selon la revendication 2, **caractérisé en ce que** le recouvrement (14) entoure aussi l'oeillet de dévidage (13).

4. Dispositif d'alimentation selon la revendication 3, **caractérisé en ce que** le recouvrement (14) comporte ou forme une fixation pour l'oeillet de dévidage (13).

5. Dispositif d'alimentation selon la revendication 1, **caractérisé en ce que** le commutateur (15), de préférence au moins un organe d'actionnement (18) du commutateur (15), est intégré dans le recouvrement (14).

6. Dispositif d'alimentation selon la revendication 5, **caractérisé en ce que** l'organe d'actionnement (18) est constitué par un bouton poussoir.

7. Dispositif d'alimentation selon la revendication 6, **caractérisé en ce que** le bouton (18) est disposé dans une gaine (19) du recouvrement (14) qui est au moins approximativement perpendiculaire à l'axe de dévidage (Y).

8. Dispositif d'alimentation selon la revendication 7, **caractérisé en ce que** la gaine (19) s'étend dans un sens opposé à l'extrémité libre du bras de boîtier (6), par rapport à l'axe de dévidage (Y).

9. Dispositif d'alimentation selon la revendication 6, **caractérisé en ce que** le bouton (18) est disposé dans l'extrémité libre (20) de l'élément avant (10) et **en ce que** le contour du bouton (18) est légèrement en retrait par rapport au contour de l'extrémité libre (20).

10. Dispositif d'alimentation selon la revendication 1, **caractérisé en ce que** le commutateur (15) est en même temps un commutateur de remise à zéro pour la source lumineuse (Q), et un commutateur principal du dispositif d'alimentation.

11. Dispositif d'alimentation selon la revendication 1, **caractérisé en ce que** le commutateur (15) comporte un élément commutateur de remise à zéro et un élément commutateur principal qui sont aptes à être actionnés séparément.

12. Dispositif d'alimentation selon la revendication 1, **caractérisé en ce que** le commutateur (15) présente une zone lumineuse (16).

13. Dispositif d'alimentation selon la revendication 12, **caractérisé en ce que** la zone d'éclairage (16) du commutateur (15) s'étend sur deux surfaces du commutateur qui définissent un angle l'une par rapport à l'autre.

14. Dispositif d'alimentation selon la revendication 2, **caractérisé en ce que** le recouvrement (14) est constitué par un capot avec un côté d'éclairage primaire qui est parallèle, au moins globalement, au côté avant de l'élément avant (10), et avec plusieurs côtés d'éclairage secondaire qui sont orientés suivant un certain angle par rapport au côté d'éclairage primaire.

15. Dispositif d'alimentation selon la revendication 14, **caractérisé en ce qu'**un côté d'éclairage secondaire (17) conique qui dépasse du côté d'éclairage primaire (17) fait partie de la fixation de l'oeillet de dévidage (13).

16. Dispositif d'alimentation selon la revendication 2, **caractérisé en ce qu'**un élément de structure (11) est installé de manière amovible sur l'élément avant (10) et **en ce que** le recouvrement (14) est bloqué dans sa position grâce audit élément (11).

17. Dispositif d'alimentation selon la revendication 1, **caractérisé en ce que** la source lumineuse (Q) est constituée par une diode lumineuse, de préférence teintée, et est de préférence apte à être activée soit de manière clignotante, soit de manière permanente.
